# FASCICULE DE BREVET EUROPEEN

(11) **EP 1 774 991 B1**
(45) Date de publication et mention de la délivrance du brevet: **20.08.2008**
(21) Numéro de dépôt: 06354028.0
(22) Date de dépôt: 26.09.2006
(51) Int. Cl.: A62B 35/00

(54) **Ceinture d'encordement équipée d'un dispositif porte matériel perfectionné**
Anseilgurt mit verbesserte Materialtragevorrichtung
Climbing belt equiped with an improved material carrier

(30) Priorité: 14.10.2005 FR 0510506
(43) Date de publication de la demande: 18.04.2007
(73) Titulaire: ZEDEL, 38920 Crolles (FR)
(72) Inventeur: Petzl, Paul, 38530 Barraux (FR); Hedé, Jean-Marc, 38420 Domène (FR)
(74) Mandataire: Hecké, Gérard

(56) Documents cités:
- US-A- 5 445 114

## Description

### Domaine technique de l'invention

L'invention est relative à une ceinture d'encordement comprenant une structure de garnissage, un dispositif porte-matériel, et des moyens d'attache agencés à l'avant de la ceinture. Le dispositif porte-matériel est constitué par une pluralité de boucles servant à accrocher toutes sortes de matériels, notamment des mousquetons, un descendeur, des bloqueurs, pitons et autres. La ceinture est généralement intégrée dans un harnais utilisé en escalade, alpinisme, ou les travaux en hauteurs.

### Etat de la technique

Selon le document US 5445114, le dispositif porte-matériel d'un harnais est réalisé au moyen d'une cordelette continue fixée par des coutures le long de la structure de garnissage en formant une succession de boucles d'accrochage.

La formation des boucles s'effectue au moyen de plusieurs pièces de tissu de formes rectangulaires cousues sur la ceinture, et constituant en même temps des poches. La fabrication d'une telle ceinture est compliquée et onéreuse.

Il est également connu de réaliser le dispositif porte-matériel d'une ceinture ou harnais d'encordement au moyen de bracelets fractionnés solidarisés individuellement le long de la ceinture. Pour des raisons de sécurité, chaque bracelet doit être fixé à la ceinture au moyen de coutures très solides. Chaque bracelet possède ainsi une résistance individuelle importante, mais au détriment du poids et du coût de fabrication.

### Objet de l'invention

L'objet de l'invention consiste à réaliser une ceinture d'encordement légère équipée d'un dispositif porte-matériel de résistance mécanique élevée, et d'un coût de fabrication réduit.

La ceinture selon l'invention est caractérisée en ce que les bouts de la cordelette sont solidarisés à la ceinture par des premières coutures d'extrémités résistant à des efforts supérieurs à ceux des deuxièmes coutures intermédiaires formant les boucles d'accrochage.

En cas de mauvaise utilisation de la ceinture d'encordement, par exemple si la personne s'accroche par inadvertance à la cordelette du porte-matériel au lieu de l'anneau d'attache principal, la résistance des premières coutures d'extrémités est calculée pour supporter le poids d'un homme en cas de chute dynamique. La cordelette du dispositif porte-matériel reste attachée à la ceinture au niveau des premières coutures d'extrémités, et la sécurité est ainsi garantie même après déchirement des deuxièmes coutures intermédiaires sous l'effet du choc.

Les deuxièmes coutures intermédiaires sont moins solides que les premières coutures d'extrémités, car elles doivent simplement assurer le maintien du matériel accroché aux boucles. La mise en oeuvre de ces deuxièmes coutures intermédiaires est ainsi plus rapide que dans le cas de bracelets fractionnés.

D'autres caractéristiques techniques de l'invention peuvent être utilisées isolément ou en combinaison :
- la cordelette du dispositif porte-matériel est solidarisée par les coutures à une sangle de fixation continue s'étendant sur toute la longueur de la structure de garnissage renforcée par des biais;
- la cordelette du dispositif porte-matériel est connectée aux coutures d'extrémités en raccordant deux bouts d'une sangle discontinue avec les moyens d'attache ;
- les coutures intermédiaires de la cordelette sont agencées sur la structure de garnissage ;
- la liaison série des deux boucles successives du dispositif porte-matériel est fixée soit sous la couture des biais au niveau du chant supérieur de la ceinture, soit passe par-dessus les biais du chant supérieur.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 montre une vue développée à échelle agrandie de la ceinture équipée du dispositif porte matériel selon l'invention ;
- les figures 2 à 4 sont des vues identiques de la figure 1 de différentes variantes de réalisation ;
- la figure 5 représente une vue en perspective de la ceinture selon la figure 1, avec son système d'attache.

### Description détaillée des modes de réalisation.

En référence à la figure 1, une ceinture 10 d'encordement, notamment pour un harnais d'escalade, est constituée par des biais 11 de renforcement cousus de chant le long de la périphérie d'une structure de garnissage 12 interne.

La structure de garnissage 12 peut être formée à titre d'exemple, par un filet, une toile synthétique aérée à mailles fines, ou un revêtement matelassé à base de mousse.

La ceinture 10 est équipée d'un dispositif porte matériel 13 sur lequel l'utilisateur accroche les appareils nécessaires pour la sécurité, notamment des mousquetons, descendeurs, bloqueurs, etc...

Le dispositif porte matériel 13 est réalisé au moyen d'une cordelette 14 continue fixée le long d'une sangle 15 de fixation en formant une succession de boucles 16 d'accrochage en forme de U. La sangle 15 est solidarisée à la structure de garnissage 12 par les différentes coutures C1, C2, C3, C4, C5, C6 de formation des boucles 16 de la cordelette 14. Les bouts 17, 18 opposés de la sangle 15 sont reliés à l'anneau d'attache principal (non représenté) du harnais.

La résistance mécanique des premières coutures d'extrémités C1 et C6 est plus importante que celle des deuxièmes coutures intermédiaires C2 à C5 effectuant la mise en série des différentes boucles 16.

En cas de surcharge sur la cordelette suite à une erreur de manipulation, les premières coutures d'extrémités C1 et C6 sont calculées pour résister à une force de déchirement très importante, notamment supérieure à 4 kN. La cordelette 14 du dispositif porte matériel 13 reste attachée à la ceinture au niveau des premières coutures d'extrémités C1 et C6, et la sécurité est ainsi garantie jusqu'à ce seuil de déclenchement, même en cas de déchirement des deuxièmes coutures intermédiaires C2 à C5 sous l'effet du choc.

Sur les trois variantes de ceintures 100, 200 et 300 illustrées aux figures 2 à 4, les mêmes numéros de repères seront utilisés pour désigner des pièces identiques ou similaires à celles de la figure 1. Dans les trois variantes, la solidité mécanique des premières coutures d'extrémités C1 et C6 est plus importante que celle des coutures intermédiaires C2 à C5.

En référence à la figure 2, la sangle de fixation 15 est discontinue, et s'arrête au niveau des premières coutures d'extrémités C1 et C6 de la cordelette 14 du dispositif porte matériel 130. La résistance entre les deux extrémités de la sangle 15 est assurée par les biais 11 via les coutures C7 à C10. Les deuxièmes coutures intermédiaires C2 à C5 de la cordelette 14 pour la formation des boucles 16 sont opérées directement sur la structure de garnissage 12. La liaison série des boucles 16 successives est avantageusement fixée sous la couture des biais 11 au niveau du chant supérieur de la ceinture 100.

La ceinture 200 de la figure 3 est similaire à celle de la figure 2, seule diffère la liaison série de certaines boucles 16 du dispositif porte matériel 230 qui passe par dessus les biais 11 supérieurs.

La ceinture 300 de la figure 4 est similaire à celle de la figure 3, seule diffère la liaison série médiane 19 des boucles intermédiaires du dispositif porte matériel 330, qui n'est pas fixée sous la couture des biais, mais se trouve directement en contact avec la structure de garnissage 12.

La figure 5 représente la ceinture de la figure 1 avec les deux bouts 17, 18 de la sangle 15 reliés à des moyens d'attache 20 destinés à venir en liaison avec la corde d'assurage.

## Revendications

1. Ceinture d'encordement (10, 100, 200, 300) comprenant une structure de garnissage (12), un dispositif porte-matériel (13, 130, 230, 330), et des moyens d'attache (20) agencés à l'avant de la ceinture, ledit dispositif porte-matériel étant réalisé au moyen d'une cordelette (14) continue fixée par des coutures (C1 à C6) le long de la structure de garnissage (12) en formant une succession de boucles (16) d'accrochage,
**caractérisée en ce que** les bouts de la cordelette (14) sont solidarisés à la ceinture par des premières coutures d'extrémités (C1, C6) ayant une résistance mécanique supérieure à celle des deuxièmes coutures intermédiaires (C2 à C5) effectuant la mise en série des boucles (16) d'accrochage.

2. Ceinture d'encordement selon la revendication 1, **caractérisée en ce que** la structure de garnissage (12) est renforcée par des biais (11) cousus de chant le long de la périphérie.

3. Ceinture d'encordement selon la revendication 1, **caractérisée en ce que** la cordelette (14) du dispositif porte-matériel (10) est solidarisée par les premières et deuxièmes coutures (C1 à C6) à une sangle (15) de fixation continue s'étendant sur toute la longueur de la structure de garnissage (12).

4. Ceinture d'encordement selon la revendication 1, **caractérisée en ce que** la cordelette (14) du dispositif porte-matériel (130) est connectée aux premières coutures d'extrémités (C1 et C6) en raccordant deux bouts (17, 18) d'une sangle discontinue avec les moyens d'attache (20).

5. Ceinture d'encordement selon la revendication 4, **caractérisée en ce que** les deuxièmes coutures intermédiaires (C2 à C5) de la cordelette (14) sont agencées sur la structure de garnissage (12).

6. Ceinture d'encordement selon la revendication 4, **caractérisée en ce que** la liaison série des deux boucles (16) successives du dispositif porte-matériel (130) est fixée sous la couture des biais (11) au niveau du chant supérieur de la ceinture (100).

7. Ceinture d'encordement selon la revendication 4, **caractérisée en ce que** la liaison série de deux boucles (16) successives du dispositif porte-matériel (230) passe par-dessus les biais (11) du chant supérieur.

8. Ceinture d'encordement selon la revendication 4, **caractérisée en ce que** la liaison série (19) médiane des boucles (16) d'accrochage du dispositif porte-matériel (330) se trouve en contact avec la structure du garnissage (12).

## Claims

1. Roping belt (10, 100, 200, 300) comprising a lining structure (12), an equipment-carrying device (13, 130, 230, 330), and attachment means (20) arranged at the front of the belt, said equipment-carrying device being achieved by means of a continuous cord (14) fixed by seams (C1 to C6) along the lining structure (12) forming a succession of attachment loops (16),
**characterized in that** the ends of the cord (14) are securedly attached to the belt by first end seams (C1, C6) having a mechanical withstand which is higher than that of the second intermediate seams (C2 to C5) effecting the serial connection of the attachment loops (16).

2. Roping belt according to claim 1, **characterized in that** the lining structure (12) is strengthened by biases (11) sewn edgewise along the periphery.

3. Roping belt according to claim 1, **characterized in that** the cord (14) of the equipment-carrying device (13) is securedly attached by the first and second seams (C1 to C6) to a continuous fixing webbing (15) extending over the whole length of the lining structure (12).

4. Roping belt according to claim 1, **characterized in that** the cord (14) of the equipment-carrying device (13) is connected to the first end seams (C1 and C6) by attaching two ends (17, 18) of a discontinuous webbing with the attachment means (20).

5. Roping belt according to claim 4, **characterized in that** the second intermediate ends (C2 to C5) of the cord (14) are arranged on the lining structure (12).

6. Roping belt according to claim 4, **characterized in that** the serial connection of two successive loops (16) of the equipment-carrying device (130) is fixed under the seam of the biases (11) at the level of the top edge of the belt (100).

7. Roping belt according to claim 4, **characterized in that** the serial connection of two successive loops (16) of the equipment-carrying device (230) passes over the biases (11) of the top edge.

8. Roping belt according to claim 4, **characterized in that** the serial connection (19) of two successive loops (16) of the equipment-carrying device (330) is in contact with the lining structure (12).

## Patentansprüche

1. Anseilgurt (10, 100, 200, 300), der ein Polster (12), einen Materialträger (13, 130, 230, 330) und Befestigungsmittel (20) umfasst, die vorne am Gurt vorgesehen sind, wobei der Materialträger mittels einer durchgehenden Kordel (14) hergestellt ist, die durch Nähte (C1 bis C6) entlang dem Polster (12) befestigt ist und so eine Folge von Befestigungsschlaufen (16) bildet,
**dadurch gekennzeichnet, dass** die Enden der Kordel (14) fest verbunden sind mit dem Gurt, und zwar durch erste, äußere Nähte (C1, C6), die eine größere mechanische Festigkeit haben als die zweiten, mittleren Nähte (C2 bis C5), die die reihenweise Anordnung der Befestigungsschlaufen (16) sicherstellen.

2. Anseilgurt nach Anspruch 1, **dadurch gekennzeichnet, dass** das Polster (12) durch Schrägbänder (11) verstärkt ist, die entlang dem Rand senkrecht aufgenäht sind.

3. Anseilgurt nach Anspruch 1, **dadurch gekennzeichnet, dass** die Kordel (14) des Materialträgers (10) durch die ersten und zweiten Nähte (C1 bis C6) fest mit einem durchgehenden Befestigungsriemen (15) verbunden ist, der sich über die ganze Länge des Polsters (12) erstreckt.

4. Anseilgurt nach Anspruch 1, **dadurch gekennzeichnet, dass** die Kordel (14) des Materialträgers (130) mit den ersten, äußeren Nähten (C1 und C6) verbunden ist und so zwei Enden (17, 18) eines unterbrochenen Riemens mit den Befestigungsmitteln (20) verbindet.

5. Anseilgurt nach Anspruch 4, **dadurch gekennzeichnet, dass** die zweiten, mittleren Nähte (C2 bis C5) der Kordel (14) an dem Polster (12) angebracht sind.

6. Anseilgurt nach Anspruch 4, **dadurch gekennzeichnet, dass** die reihenweise Verbindung zweier aufeinanderfolgender Schlaufen (16) des Materialträgers (130) unter der Naht der Schrägbänder (11) im Bereich der oberen Kante des Gurts (100) befestigt ist.

7. Anseilgurt nach Anspruch 4, **dadurch gekennzeichnet, dass** die reihenweise Verbindung zweier aufeinanderfolgenden Schlaufen (16) des Materialträgers (230) über den Schrägbändern (11) der oberen Kante verläuft.

8. Anseilgurt nach Anspruch 4, **dadurch gekennzeichnet, dass** die reihenweise mittlere Verbindung (19) der Befestigungsschlaufen (16) des Materialträgers (330) in Kontakt mit dem Polster (12) ist.
